# EUROPÄISCHE PATENTANMELDUNG

(11) **EP 1 491 474 A1**
(43) Veröffentlichungstag der Anmeldung: **29.12.2004**
(21) Anmeldenummer: 03405458.5
(22) Anmeldetag: 24.06.2003
(51) Int. Cl.: B65H 3/24

(54) **Abschiebevorrichtung zum Beschicken von Weiterverarbeitungsanlagen mit Druckprodukten**

(71) Anmelder: Müller Martini Holding AG, 6052 Hergiswil (CH)
(72) Erfinder: Bauer, Thomas, 8570 Weinfelden TG (CH)

(57) **Zusammenfassung**

Die Abschiebevorrichtung besitzt einen Schacht (5) zum Stapeln von an der Stapelunterseite abzuschiebenden Druckprodukten (3). Ein Rückhaltemittel (6) hält beim Abschieben einen Reststapel (2b) im Schacht zurück. Ein Schieber (7) ist gegen eine Seitenfläche (35) des Stapels (2) bewegbar um Druckprodukte (3) einem Transportorgan (9) zuzuführen, wobei der Reststapel (2b) wenigstens bereichsweise auf dem Schieber (7) abgestützt ist. Zwischen dem Schieber (7) und dem Reststapel (2b) ist ein Auflageorgan (30) vorgesehen, das sich beim Abschieben relativ zum Reststapel (2b) resp. Schacht (5) in Abschieberichtung nicht bewegt. Das Auflageorgan (30) weist wenigstens ein Band (8) auf, das über eine Oberseite (23) des Schiebers (7) geführt ist. Das Auflageorgan (30) verhindert eine Relativbewegung an der Unterseite (34) des Reststapels (2b) und damit eine Beschädigung des untersten Druckproduktes (3) des Reststapels (2b) beim Abschieben.

## Beschreibung

Die Erfindung betrifft eine Abschiebevorrichtung zum Beschicken von Weiterverarbeitungsanlagen mit Druckprodukten, mit einem einen Boden aufweisenden Schacht zum Stapeln der abzuschiebenden Druckprodukte, mit einem Rückhaltemittel, das beim Abschieben des untersten Druckproduktes oder des untersten und weiterer Druckprodukte einen Reststapel im Schacht zurückhält und mit einem Schieber, der gegen eine Seitenfläche der abzuschiebenden Druckprodukte bewegbar ist und mit dem die abzuschiebenden Druckprodukte vom darüberliegenden Reststapel wegschiebbar und einem Transportorgan zuführbar sind, wobei der Reststapel wenigstens bereichsweise auf dem Schieber abgestützt ist.

Abschiebevorrichtungen der genannten Art sind in der druckverarbeitenden Industrie seit langem bekannt. Sie dienen insbesondere dazu, Dreischneider, Trennsägen, Zusammentragmaschinen, Einsteckmaschinen, Verpackungsmaschinen und dergleichen mit Büchern, Buchblocks oder Teilen davon zu beschicken. Hierbei werden Einzelexemplare oder ganze Stapel aus mehreren Exemplaren der Weiterverarbeitungsmaschine zugeführt. Der Stapelschacht kann von oben automatisch oder manuell mit den Druckprodukten beschickt werden. Der Boden des Schachtes ist in der Regel eine Bodenplatte, die den Schacht nach unten begrenzt. Der Schieber ist in der Regel auf die Abschiebehöhe einstellbar. Während dem Abschieben stützt sich der im Schacht zurückgelassene Reststapel einerseits auf dem abzuschiebenden Stapel und andererseits auf dem Schieber ab.

Bei den bekannten Abschiebevorrichtungen besteht nun der Nachteil, dass beim Abschieben das unterste Druckprodukt des Reststapels an seiner Unterseite vielfach beschädigt wird. Insbesondere entstehen hierbei Markierungen an der Unterseite des untersten Produktes. Dies kann besonders bei wertvollen Druckprodukten, beispielsweise Büchern, einen erheblichen Schaden verursachen, da solche Druckprodukte in der Regel ausgeschieden werden müssen.

Durch die DE 34 47 798 ist eine Abschiebevorrichtung der genannten Art bekannt geworden, mit der Druckprodukte einer Dreimesser-Schneidemaschine zugeführt werden. Beim Abschieben wird zwischen dem untersten Druckprodukt des Reststapels und dem obersten Druckprodukt des abzuführenden Stapel mit Düsen ein Luftpolster geschaffen, das die Reibung zwischen den genannten beiden Druckprodukten vermindern soll. Eine Beschädigung und insbesondere eine Markierung des untersten Druckproduktes des Reststapels kann damit aber nicht grundsätzlich vermieden werden.

Der Erfindung liegt die Aufgabe zugrunde, eine Abschiebevorrichtung der genannten Art zu schaffen, die ein schonenderes und trotzdem sicheres Beschicken von Weiterverarbeitungsanlagen ermöglicht.

Die Aufgabe ist bei einer gattungsgemässen Abschiebevorrichtung dadurch gelöst, dass zur Abstützung des Reststapels zwischen dem Schieber und dem Reststapel ein Auflageorgan angeordnet ist, das sich beim Abschieben relativ zum Reststapel resp. Schacht in Abschieberichtung nicht bewegt. Bei der erfindungsgemässen Abschiebevorrichtung findet beim Abschieben zwischen dem Reststapel und dem Auflageorgan im Wesentlichen keine Relativbewegung statt.
Der Reststapel kann sich beim Abschieben somit am Auflageorgan abstützen und da sich dieses relativ zum Reststapel bzw. zum untersten Druckprodukt nicht bewegt, kann eine Beschädigung und insbesondere eine Markierung an der Unterseite des untersten Druckproduktes verhindert werden.

Ist nach einer Weiterbildung der Erfindung das Auflageorgan flächig ausgebildet, so werden hohe Flächendrücke vermieden.

Eine besonders kostengünstige und funktionssichere Realisierung der Abschiebevorrichtung ergibt sich dann, wenn gemäss einer Weiterbildung der Erfindung das Auflageorgan wenigstens ein Band aufweist, das wenigstens bereichsweise über die Oberseite des Schiebers geführt ist. Das Auflageorgan kann mehrere solche Bänder, insbesondere zwei im Abstand zueinander angeordnete Bänder aufweisen, welche jeweils über die Oberseite des Schiebers geführt sind.
Eine Relativbewegung des Bandes bzw. der Bänder bezüglich des Schachtes kann verhindert werden, indem zwei Enden des Bandes fixiert werden. Dies erfolgt nach einer Weiterbildung der Erfindung dadurch, dass diese Enden an einem Lagergestell befestigt sind, auf dem der Schieber begrenzt verschiebbar gelagert ist.

Nach einer Weiterbildung der Erfindung ist vorgesehen, dass der Schieber im Bereich einer jeweils vorlaufenden resp. nachlaufenden oberen Kante eine Umlenkrolle aufweist, über die das Band bzw. die Bänder gelegt sind. Dies ergibt ein besonders sicheres und schonendes Abschieben von Druckprodukten.

Sind nach einer Weiterbildung der Erfindung an der Oberseite des Schiebers Druckluftdüsen vorgesehen, so ist ein noch schonenderes Abschieben möglich. Mit solchen Druckluftdüsen kann die Reibung zwischen dem Schieber und dem Reststapel verkleinert werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine räumliche Ansicht einer erfindungsgemässen Abschiebevorrichtung,
- Fig. 2: die Abschiebevorrichtung gemäss Figur 1, jedoch nach einem teilweisen Abschieben von zwei Buchblöcken und
- Fig. 3 bis 5: schematisch im Vertikalschnitt einzelne Phasen beim Abschieben von zwei Buchblöcken.

Die Figur 1 zeigt eine Abschiebevorrichtung 1, die einen oben offenen Schacht 5 aufweist, der an einem hier nicht gezeigten Maschinengestell befestigt ist. Eine Bodenplatte 4 begrenzt den Schacht 5 nach unten. Diese Bodenplatte 4 besitzt gemäss Figur 2 eine an einer Vorderkante 28 offene Ausnehmung 19. Der Schacht 5 ist manuell oder automatisch von oben mit Druckprodukten 3 beschickbar, die über der Bodenplatte 4 einen seitlich ausgerichteten Stapel 2 bilden. Zur Ausrichtung der Druckprodukte 3 weist der Schacht 5 Stapelstützen 21 und 22 auf. Die Druckprodukte 3 sind beispielsweise Bücher, Buchblocks oder Teile davon und werden mit der Abschiebevorrichtung 1 einer hier nicht gezeigten Weiterverarbeitungsanlage, beispielsweise einem Dreischneider, einer Trennsäge, einer Zusammentragmaschine oder dergleichen zugeführt. Die Druckprodukte 3 sind so vorzugsweise im Schacht 5 angeordnet, dass der Rücken 3a gemäss Figur 2 beim Abschieben die Vorderseite bildet.

Die Abschiebevorrichtung 1 weist wenigstens einen Schieber 7 auf, der auf einem Lagergestell 10 hin- und herschiebbar gelagert ist. Am Lagergestell 10 sind zwei sich horizontal erstreckende Führungsstangen 11 befestigt, auf denen der Schlitten 7 verschiebbar gelagert ist. Die Verschiebung des Schlittens 7 erfolgt mit einem Antrieb 12, der eine Gewindespindel 24 aufweist, die in eine Mutter 29 eines Wagens 20 eingreift, wie die Figur 3 erkennen lässt. Beim Drehen der Gewindespindel 24 fährt der Schieber 7 je nach Drehrichtung der Gewindespindel 24 in der Figur 5 in eine der Richtungen des Doppelpfeils 25.

Am Lagergestell 10 ist ein Auflageorgan 30 angeordnet, das zwei Bänder 8 aufweist, die im Abstand und parallel zueinander verlaufen. Diese beiden Bänder 8 weisen jeweils Enden 8a und 8b auf, die am Lagergestell 10 fixiert sind, wie dies beispielsweise aus Figur 1 ersichtlich ist. Die Befestigung der beiden Bänder 8 am Lagergestell 10 kann beispielsweise durch hier nicht gezeigte Befestigungsschrauben erfolgen. Grundsätzlich ist auch eine Ausführung denkbar, bei welcher das Auflageorgan 30 durch lediglich ein Band oder durch mehrere Bänder gebildet ist.

Die Bänder 8 sind zwischen zwei am Wagen 20 gelagerten Umlenkrollen 14 und 15 über eine Oberseite 23 des Wagens 20 geführt, wie dies beispielsweise aus Figur 1 ersichtlich ist. Die Rollen 14 und 15 sind drehbar zwischen Seitenwänden 31 des Wagens 20 gelagert und bilden jeweils eine vorlaufende resp. nachlaufende obere Kante. Am Wagen 20 sind zudem zwischen den Wänden 31 Umlenkrollen 13 und 16 gelagert, die im Abstand unterhalb den Rollen 14 und 15 gelagert sind und an denen die Bänder 8 umgelenkt werden. Zur weiteren Verkleinerung der Reibung können im Wagen 20 Druckluftdüsen 36 und 36a angeordnet sein, die gemäss Figur 1 an der Oberseite 23 austreten. Mit diesen Druckluftdüsen 36 und 36a kann ein Luftpolster zwischen der Oberseite 23 und der Unterseite der Bänder 8 und zwischen der Oberseite 23 und der Unterseite 24 des Reststapels 2b erzeugt werden.

Eine Ausnehmung 19 in der Bodenplatte 4 ist so ausgebildet, dass der Schieber 7 in diese hineinfahren kann, wie dies beispielsweise in Figur 2 gezeigt ist. Die Ausnehmung 19 ist somit wenigstens so breit wie der Schieber 7.

Wird der Wagen 20 auf den Führungsstangen 11 hin- und hergefahren, so bleiben die beiden Bänder 8 an ihren Enden 8a und 8b am Lagergestell 10 fixiert. Das Auflageorgan 30 bewegt sich somit in Abschieberichtung nicht. Bewegt wird lediglich der Wagen 20.

Der Schieber 7 ist zusammen mit dem Lagergestell 10 in der Höhe verstellbar, wie dies in Figur 4 durch den Doppelpfeil 27 angedeutet ist. Durch diese Höhenverstellung ist die Dicke eines abzuschiebenden Stapels 2a einstellbar. Bei der in Figur 2 gezeigten Anordnung ist der Schieber 7 so eingestellt, dass er einen Stapel 2a mit zwei Druckprodukten 3 erfasst. Der Schieber 7 kann nun in der Höhe so verstellt werden, dass er lediglich ein Druckprodukt 3 oder mehrere Druckprodukte 3 erfasst.

Am Schacht 5 ist ein Rückhaltemittel 6 angeordnet, das in diesem Fall eine Platte ist, die gemäss Figur 3 eine untere Kante 32 aufweist, die im Abstand zur Bodenplatte 4 über dieser angeordnet ist. Das Rückhaltemittel 6 ist in der Höhe verstellbar, sodass der Abstand der unteren Kante 32 zur Bodenplatte 4 verkleinert bzw. vergrössert werden kann.

Nach dem Rückhaltemittel 6 ist ein Transportorgan 9 angeordnet, das eine obere Rolle 9a und eine untere Rolle 9b aufweist, die in den Richtungen des Pfeiles 26 angetrieben sind. Der Abstand zwischen diesen beiden Rollen 9a und 9b ist zur Anpassung an die Dicke des abzuschiebenden Stapels 2a verstellbar. Die beiden Rollen 9a und 9b sind gemäss Figur 3 unmittelbar nach dem Rückhaltemittel 6 sowie mittig angeordnet. Für die untere Rolle 9b weist die Bodenplatte 4 einen hier nicht gezeigten Durchbruch auf. Mit dem Transportorgan 9 kann ein abgeschobener Stapel 2a erfasst und einer hier nicht gezeigten Weiterverarbeitungsanlage oder auch einem weiteren Transportorgan zugeführt werden. Die beiden Rollen 9a und 9b können selbstverständlich auch durch andere geeignete Förderorgane ersetzt werden.

Anhand der Figuren 3 bis 5 wird nachfolgend die Arbeitsweise der erfindungsgemässen Abschiebevorrichtung 1 näher erläutert.

Die Figur 3 zeigt die Ausgangsstellung, bei welcher der Schacht 5 mit mehreren Druckprodukten 3 gefüllt ist, die einen Stapel 2 mit einer Unterseite 17 und einer Oberseite 18 bilden. Die Druckprodukte 3 sind jeweils wie ersichtlich mit dem Rücken 3a am Rückhaltemittel 6 angelegt. Der Stapel 2 ist vollständig an der Bodenplatte 4 abgestützt. Das Rückhaltemittel 6 ist so eingestellt, dass die zwei untersten Druckprodukte 3 sich unterhalb der unteren Kante 32 befinden. Diese beiden Druckprodukte 3 bilden einen Stapel 2a, der gemäss der Figur 4 vom Stapel 2 abgeschoben wird. Hierzu wird die Gewindespindel 24 so gedreht, dass der Schieber 7 in der Figur 3 von links nach rechts linear verschoben wird. Eine horizontal verlaufende scharfe Kante 33 erfasst hierbei diesen Stapel 2a an einer Seitenfläche 35 und schiebt ihn in Figur 4 nach rechts. Ein Reststapel 2b wird vom Rückhaltemittel 6 zurückgehalten und dieser Reststapel 2b gelangt nun über die Rolle 14 auf die beiden Bänder 8. Der Schieber 7 wird kontinuierlich in gleicher Richtung weiterbewegt, wobei der Reststapel 2b zunehmend an diesen Bändern 8 bzw. am Auflageorgan 30 abgestützt wird, wie dies in Figur 5 gezeigt ist. Wesentlich ist nun, dass die beiden Bänder relativ zum Reststapel 2b bzw. zum Schacht 5 in Abschieberichtung nicht bewegt werden. Die Bänder 8 verschieben sich somit auch nicht relativ zur Unterseite 34 des untersten Druckproduktes 3 des Reststapels 2b. Da keine solchen Relativbewegungen stattfinden, ist diese Unterseite 34 beim Abschieben des Stapels 2a gegen eine Beschädigung geschützt.

Hat der Schieber 7 die in Figur 5 gezeigte Stellung erreicht, so ist der Stapel 2a vom Transportorgan 9 erfasst und dieser wird nun von diesem Transportorgan 9 transportiert und der Weiterverarbeitung zugeführt.

Der Schieber 7 fährt nun in Figur 5 durch Änderung der Drehrichtung der Gewindespindel 24 nach links wieder in die in Figur 3 gezeigte Ausgangsstellung. Der Reststapel 2b fällt hierbei nach unten auf die Bodenplatte 4. Der Schieber 7 ist nun für einen weiteren Arbeitsvorgang bereit, bei dem ein weiterer Teilstapel abgeschoben wird. Der Schacht 5 kann hierbei manuell oder automatisch mit weiteren Druckprodukten beschickt werden. Das Abschieben des Stapels 2a erfolgt üblicherweise taktsynchron zu der zu beschickenden Weiterverarbeitungsmaschine.

## Patentansprüche

1. Abschiebevorrichtung zum Beschicken von Weiterverarbeitungsanlagen mit Druckprodukten (3), mit einem einen Boden (4) aufweisenden Schacht (5) zum Stapeln der abzuschiebenden Druckprodukte (3), mit einem Rückhaltemittel (6), das beim Abschieben des untersten Druckproduktes oder des untersten und weiterer Druckprodukte einen Reststapel (2b) im Schacht zurückhält und mit einem Schieber (7), der gegen eine Seitenfläche (35) der abzuschiebenden Druckprodukte (3) bewegbar ist und mit dem die abzuschiebenden Druckprodukte (3) vom darüberliegenden Reststapel (2b) wegschiebbar und einem Transportorgan (9) zuführbar sind, wobei der Reststapel (2b) wenigstens bereichsweise auf dem Schieber (7) abgestützt ist, **dadurch gekennzeichnet, dass** zur Abstützung des Reststapels (2b) zwischen dem Schieber (7) und dem Reststapel (2b) ein Auflageorgan (30) angeordnet ist, das sich beim Abschieben relativ zum Reststapel (2b) resp. Schacht (5) in Abschieberichtung nicht bewegt.

2. Vorrichtung nach Anspruch 1, **dadurch gekennzeichnet, dass** das Auflageorgan (30) flächig und biegeweich ausgebildet und an den Enden (8a, 8b) fixiert ist.

3. Vorrichtung nach Anspruch 1 oder 2, **dadurch gekennzeichnet, dass** der Schieber (7) auf einem Lagergestell (10) verschiebbar gelagert ist und dass das Auflageorgan (30) an diesem Lagergestell (10) fixiert ist.

4. Vorrichtung nach Anspruch 1, **dadurch gekennzeichnet, dass** das Auflageorgan (30) als Abschnitt eines Bandes (8) gebildet ist, das wenigstens bereichsweise über eine Oberseite (23) des Schiebers (7) geführt ist.

5. Vorrichtung nach Anspruch 2, **dadurch gekennzeichnet, dass** das Band (8) so geschlauft ist, dass es vor dem Schieber (7) und hinter diesem jeweils einen umgelenkten Abschnitt aufweist.

6. Vorrichtung nach Anspruch 4 oder 5, **dadurch gekennzeichnet, dass** der Schieber (7) im Bereich an einer jeweils vorlaufenden resp. nachlaufenden oberen Kante (33) eine Umlenkrolle (14, 15) aufweist, über die das Band (8) gelegt ist.

7. Vorrichtung nach einem der Ansprüche 1 bis 6, **dadurch gekennzeichnet, dass** an der Oberseite (23) des Schiebers (7) Druckluftdüsen (36, 36a) angeordnet sind, mit denen zwischen der Oberseite (23) des Schiebers (7) und dem Reststapel (2b) und/oder dem Auflageorgan (30) ein Luftpolster erzeugbar ist.

8. Vorrichtung nach einem der Ansprüche 1 bis 7, **dadurch gekennzeichnet, dass** der Schieber (7) begrenzt hin und her bewegbar ist.

9. Vorrichtung nach einem der Ansprüche 1 bis 8, **dadurch gekennzeichnet, dass** der Schieber (7) höhenverstellbar ist.

10. Vorrichtung nach einem der Ansprüche 1 bis 9, **dadurch gekennzeichnet, dass** das Auflageorgan (30) mehrere im Abstand nebeneinander und parallel angeordnete Bänder (8) aufweist.
